# FASCICULE DE BREVET EUROPEEN

(11) **EP 0 191 654 B1**
(45) Date de publication et mention de la délivrance du brevet: **17.05.1989**
(21) Numéro de dépôt: 86400012.0
(22) Date de dépôt: 06.01.1986
(51) Int. Cl.: H01H 85/38

(54) **Cartouche de coupe-circuit à fusible**
Patrone mit Schmelzsicherung
Cartridge with fuse

(30) Priorité: 23.01.1985 FR 8500915
(43) Date de publication de la demande: 20.08.1986
(73) Titulaire: TELEMECANIQUE, 92504 Rueil Malmaison Cedex (FR)
(72) Inventeur: Baron, Thierry, F-92500 Rueil Malmaison (FR); Belbel, Elie, F-93800 Epinay Sur Seine (FR); Blanchard, Christian, F-92500 Rueil Malmaison (FR); Haury, André, F-93340 Le Raincy (FR); Lauraire, Michel, F-92400 Courbevoie (FR)
(74) Mandataire: Marquer, Francis

(56) Documents cités:
- DE-A- 2 537 252
- DE-C- 220 946
- DE-C- 472 305
- DE-C- 959 660
- FR-A- 747 468

## Description

La présente invention concerne une cartouche de coupe-circuit électrique à fusible du type cylindrique ou à couteaux.

On connaît déjà diverses structures de cartouches fusibles utilisées pour protéger les appareils électriques contre les surintensités de courant et les court-circuits. L'une d'entre elles, du type cylindrique, comporte un corps cylindrique isolant se terminant par deux capsules ou capuchons conducteurs, encore dénommés embouts, et dans lequel est disposé, d'une part, un fil fusible relié électriquement aux deux embouts et, d'autre part, un remplissage de sable dont le rôle est de dissiper l'énergie de l'arc électrique créé lors de l'apparition d'une surintensité ou d'un court-circuit. En effet, en présence de ce type de défaut électrique, le fil fusible se scinde en deux parties entre lesquelles se crée un arc électrique qui fait fondre à la fois le sable et le fil fusible. Le sable en fondant refroidit l'arc pour l'éteindre complètement, coupant de la sorte le circuit électrique.

Une autre structure connue de cartouche fusible, celle-ci du type à couteaux, et opérant d'une façon identique à celle décrite ci-dessus, comporte, d'une part, un corps isolant de forme sensiblement parallélépipédique dans lequel sont disposés comme précédemment l'élément fusible (lame ou barrette) et le sable et, d'autre part, deux embouts ou couteaux conducteurs prévus perpendiculairement sur deux faces extrêmes oppo- sées du corps et reliés électriquement à l'élément fusible.

Toutefois, ces structures de cartouches fusibles, aussi bien cylindriques qu'à couteaux, présentent des inconvénients. En effet, un bon fonctionnement de la cartouche fusible impose entre autres que le sable soit pur et que sa granulométrie soit très précise car elle varie en fonction de chaque type de cartouche. Ces conditions nécessitent donc de nombreux contrôles et mesures qui sont longs et complexes à effectuer. D'autre part, le fait d'avoir du sable ne garantit pas à la cartouche fusible un isolement total entre les deux parties de l'élément fusible une fois scindé.

Le document FR-A-747 468 décrit un coupe-circuit à fusible dans lequel l'extinction de l'arc est effectuée à l'aide d'un seul piston coulissant 39. Il n'est prévu aucun moyen pour évacuer les gaz après déplacement vers le bas du piston 39, d'où un très grand risque de destruction par explosion du dispositif coupe-circuit.

D'autre part, le piston 39 est positionné perpendiculairement à la direction du courant au niveau de l'entrée et de la sortie du dispositif coupe-circuit ; cette disposition du piston ne garantit pas un isolement total entre les deux parties du fusible une fois scindé.

Le document DE-A-2 537 252 concerne un coupe-circuit à fusible qui met en oeuvre un seul piston coulissant, percé longitudinalement d'un orifice central 22 servant au passage des gaz produits lors de la fusion de l'élément fusible, ces gaz étant ensuite recueillis dans une chambre d'expansion 24 externe au piston et exerçant sur celui-ci une force provoquant son déplacement vers le bas afin d'éteindre l'arc.

Le piston est soumis à un déplacement permettant l'étouffement de l'arc et non son cisaillement.

Ce piston est disposé perpendiculairement à la direction du courant au niveau de l'entrée et de la sortie du dispositif coupe-circuit.

La présente invention a pour but de remédier aux inconvénients des dispositifs ci-dessus en proposant une cartouche fusible, du type cylindrique ou à couteaux, qui est simple à réaliser, se dispense désormais de tout remplissage de sable, présente d'excellentes performances avec un pouvoir de coupure élevé et surtout un isolement total, et permet d'avoir un élément fusible présentant une section réduite uniquement dans la chambre de formation de l'arc.

A cet effet, l'invention propose une cartouche de coupe-circuit comportant : un corps cylindrique en matériau isolant ; deux pistons creux, en matériau isolant, coulissant selon l'axe longitudinal du corps et destinés à être déplacés sous l'action des vapeurs métalliques répandues dans la cavité de chaque piston au moment de la volatilisation du fusible, ce dernier traversant les pistons à travers deux ouvertures et comportant à l'intérieur des pistons une portion de section amincie du fusible, des orifices étant prévus dans chaque piston pour évacuer les gaz après déplacement des pistons, caractérisé en ce que les deux faces terminales opposées perpendiculaires à l'axe du corps portent respectivement deux embouts en matériau conducteur; un élément fusible étant relié électriquement aux deux embouts, et en ce que les deux pistons sont mobiles en translation en des sens inverses l'un de l'autre entre une position de repos prise avant apparition d'un arc électrique et une position où l'arc est cisaillé, les orifices des deux pistons étant latéraux et venant en regard l'un de l'autre, les deux pistons étant traversés par ladite section amincie de l'élément fusible lorsqu'ils sont en position de repos, chaque orifice communiquant avec un espace de volume d'expansion délimité à l'intérieur du piston associé et destiné à recueillir lesdits gaz, de sorte qu'au moment de l'apparition de l'arc électrique dans les orifices, la pression des gaz dégagés par l'arc exerce sur chacun des pistons une force qui provoque leur déplacement en sens inverses vers la position où l'arc est cisaillé ; des moyens formant butée logés dans le corps et associés à chaque piston pour recevoir celui-ci en fin de course ; et des moyens pour évacuer les gaz après propulsion de chaque piston.

On comprend qu'ainsi le cisaillement de l'arc électrique sera effectué par le déplacement de chacun des pistons propulsés en sens inverses par l'énergie même de l'arc ; de plus, avec cette disposition des deux pistons parallèles à l'axe de la cartouche l'isolement entre les deux parties de l'élément fusible scindé est total en fin de course de chaque piston.

D'autres avantages de l'invention apparaîtront mieux dans la description détaillée qui suit et se 5 réfère aux dessins annexés, donnés uniquement à titre d'exemple et dans lesquels :
Les figures 1 et 2 représentent des vues en coupe longitudinale d'un premier mode de réalisation d'une cartouche fusible du type cylindrique 10 selon l'invention, respectivement avec les pistons en position de repos et en fin de course ;
Les figures 3 et 4 représentent des vues en coupe longitudinale d'une variante de cartouche fusible du type cylindrique selon l'invention, res- 15 pectivement avec les pistons en position de repos et en fin de course ;
La figure 5 représente une vue en perspective partielle avec arrachements de la cartouche des figures 3 et 4, montrant le cheminement des gaz 20 pour leur évacuation après propulsion d'un seul piston illustré ;
Les figures 6 et 7 représentent des vues en coupe longitudinale d'un mode de réalisation d'une cartouche fusible du type à couteaux selon 25 l'invention, respectivement avec les pistons en position de repos et en fin de course ; et
La figure 8 représente une vue en perspective partielle avec arrachements de la cartouche des figures 6 et 7, montrant le cheminement des gaz 30 pour leur évacuation après propulsion d'un piston.

Sur ces différentes figures, les mêmes références se rapportent aux mêmes éléments qui remplissent les mêmes fonctions en vue des mêmes 35 résultats.

La figure 1 représente en coupe une cartouche fusible du type cylindrique 1 selon un premier mode de réalisation de l'invention. Cette cartouche fusible, de calibre par exemple 12A/220 ou 40 380 V, comporte un corps cylindrique 2 en matière isolante, d'axe XX', terminé à ses deux extrémités par deux embouts identiques en forme de douilles ou capsules 3 et 4, réalisés en matériau conducteur tel que, par exemple, en cuivre argenté, et 45 fixés sur le corps par exemple par sertissage dans deux gorges annulaires 5 et 6 creusées aux extrémités de celui-ci.

Le corps 2 comporte intérieurement deux logements identiques cylindriques, repérés en 7 et 8, 50 parallèles à l'axe XX', pratiqués de part et d'autre de cet axe et sur toute la longueur du corps, et communiquant l'un avec l'autre au niveau de l'axe XX'

Dans le logement 7 du corps est disposé un 55 premier piston mobile en matière isolante 9 de longueur inférieure à celle du logement pour lui permettre de s'y déplacer en translation parallèlement à l'axe XX', et se présentant sous forme d'un manchon cylindrique pourvu d'un fond 10. En 60 position de repos, c'est-à-dire avant apparition d'un arc, telle qu'illustrée sur la figure 1, le piston 9 est introduit par son fond 10 dans son logement pour venir à niveau avec la face terminale du corps du côté de l'embout 3. Le piston cylindrique 65 9 est, d'autre part, percé latéralement et à proximité de son fond 10 d'un orifice 12 que l'on vient placer du côté de l'axe XX' lors de l'introduction du piston dans son logement.

5 A l'intérieur du piston 9 est insérée longitudinalement avec un léger jeu, une première pièce fixe en matière isolante constituée par un autre manchon cylindrique 13 coaxial au manchon 9 et présentant également un fond 14 qui lui est percé 10 d'une ouverture centrale. Ce manchon 13 est introduit par son fond 14 dans le manchon associé 9 et présente une longueur inférieure à celle du manchon 9 de façon à délimiter entre leurs fonds respectifs 10 et 14 un espace interne 16 de 15 volume variable dit d'expansion des gaz qui communique avec l'orifice 12 du manchon 9.

De façon analogue, comme il apparaît sur la figure 1, un second piston mobile 18 identique au premier, c'est-à-dire constitué par un manchon 20 isolant cylindrique pourvu d'.un fond 19 et percé latéralement d'un orifice 20, est disposé dans le logement 8 du corps de manière à s'y déplacer en translation mais en sens inverse du premier piston 9. Ainsi, en position de repos illustrée sur la figure 25 1, le piston 18 est disposé du côté de l'embout 4 en venant se placer longitudinalement et avec un faible jeu par rapport au piston 9 de telle sorte que leurs orifices respectifs 12 et 20 soient mis en regard l'un de l'autre.

30 Une seconde pièce fixe 22 identique à la première, c'est-à-dire constituée par un manchon isolant cylindrique pourvu d'un fond 23 percé d'une ouverture centrale, est insérée longitudinalement dans le piston associé 18 de façon à 35 délimiter entre leurs fonds respectifs 19 et 23 un espace interne 25 de volume variable communiquant avec l'orifice 20.

Ainsi, en position de repos (figure 1), les deux pistons 9 et 18 sont agencés dans le corps d'une 40 façon opposée de part et d'autre de son axe XX' et sont disposés l'un par rapport à l'autre le long de cet axe de façon à mettre en communication directe leurs orifices respectifs.

Un élément fusible constitué par un fil 27 en 45 matériau conducteur tel que, par exemple, en cuivre argenté, est relié électriquement à ses deux extrémités, par exemple par soudage, aux deux embouts 3 et 4 de la cartouche. Ainsi, comme on le voit bien sur la figure 1, le fil fusible 50 traverse longitudinalement chacun des deux manchons 13 et 22 servant donc de support audit fil, et passe à travers les deux orifices en regard 12 et 20 des pistons ainsi qu'à travers les deux espaces de volume variable 16 et 25. De plus, au niveau de 55 son passage à travers ces orifices et ces espaces, le fil fusible 27 présente de préférence une section réduite.

Ainsi, lors de l'apparition d'une surintensité de courant ou d'un court-circuit, le fil fusible 27 fond 60 au niveau de sa portion à section réduite et se scinde en deux parties, et il se forme entre elles, c'est-à-dire dans la chambre délimitée par les deux orifices et les deux espaces internes, un arc électrique dont l'énergie est recueillie dans cha-65 cun des deux espaces internes 16 et 25. Dès lors, la pression des gaz dégagés par l'arc et reçus par les deux pistons 9 et 18 exerce, sur chacun de ceux-ci, une force qui provoque très rapidement leur déplacement axial en sens inverses l'un de l'autre, selon les flèches A et B sur la figure 1, produisant ainsi un cisaillement de l'arc.

On notera que le fait d'avoir deux pistons identiques se déplaçant en sens inverses de part et d'autre de l'axe de la cartouche permet de procurer un certain équilibrage dynamique.

La figure 2 représente la position en fin de course de chacun des deux pistons une fois propulsés par les gaz produits lors de la fusion du fil fusible 27. Après coulissement le long de leurs manchons fixes associés 13 et 22, les deux pistons viennent en butée respectivement sur deux tubes cylindriques 31 et 32 disposés dans les deux logements du corps et axialement alignés avec les deux pistons pour les recevoir en fin de course. Afin de chasser le volume d'air déplacé par le mouvement de chacun des deux pistons, les deux tubes 31 et 32 communiquent directement avec l'extérieur par des ouvertures, respectivement 34 et 35, pratiquées dans les deux embouts 3 et 4.

On notera qu'en fin de course de chaque piston (figure 2), la distance séparant les deux parties du fil fusible scindé, repérées en 27a et 27b sur la figure 2, est suffisamment grande pour éviter tout réamorçage d'un arc entre ces parties de fil fusible, leur conférant ainsi un isolement total.

Comme la vitesse de déplacement de chacun des pistons est relativement élevée, ce qui est nécessaire pour obtenir une bonne qualité de la coupure, des moyens sont prévus pour amortir leur mouvement en fin de course sans rebondissement. Ces moyens sont constitués par exemple par deux coussins en élastomère 38 et 39 fixés, par exemple par collage, sur la surface externe des fonds respectifs des deux pistons.

De plus, après propulsion de chaque piston par les gaz dégagés par l'arc électrique, il s'avère nécessaire d'évacuer ensuite ces gaz afin d'éviter toute détérioration de la cartouche fusible. A cet effet, comme illustré sur les figures 1 et 2, les moyens d'évacuation des gaz comportent, pour chaque piston, une première lumière 41, par exemple oblongue, ménagée latéralement sur le piston à l'opposé de son orifice, et une seconde lumière 42 par exemple identique à la première et ménagée latéralement dans le corps, de telle sorte qu'après propulsion de chaque piston, ces lumières 41 et 42 viennent en regard l'une de l'autre et permettent donc aux gaz de s'y échapper. On a représenté par les diverses flèches sur la figure 2 l'échappement à l'atmosphère des gaz par passage à travers ces lumières.

La figure 3 représente en coupe une variante préférée de la cartouche fusible du type cylindrique 1 selon l'invention avant apparition de l'arc électrique, tandis que la figure 4 représente en coupe cette même cartouche après apparition de l'arc dont le cisaillement est réalisé d'une manière tout à fait identique à celle déjà décrite en référence aux figures 1 et 2.

Ainsi, sur la figure 3, cette cartouche 1, de calibre par exemple 12A/220 ou 380 V, est constituée du corps cylindrique 2 d'axe XX' creusé longitudinalement des deux logements identiques 7 et 8 recevant chacun l'un des deux pistons mobiles en sens inverses 9 et 18. Comme précédemment, les pistons 9 et 18 sont identiques et se présentent chacun sous forme d'un manchon cylindrique pourvu d'un fond, respectivement 10 et 19, et percé latéralement d'un orifice, respectivement 12 et 20, venant se placer en regard avec son homologue lorsque les deux pistons sont en position de repos (figure 3).

A l'intérieur de chaque piston est introduit longitudinalement un ensemble de deux pièces fixes cylindriques de support axialement alignées, réalisées en matériau conducteur tel que, par exemple, en cuivre argenté, et entre lesquelles est enserrée, transversalement à leur axe, une partie de l'élément fusible constitué par exemple par une lame conductrice 45, de façon à ce qu'en fin de montage, la lame fusible soit disposée perpendiculairement à l'axe XX' en passant par les orifices respectifs 12 et 20 des deux pistons et en étant supportée à ses deux extrémités par les deux ensembles de pièces fixes associés respectivement aux deux pistons. Chaque ensemble constitué par les deux pièces de support enserrant entre elles une partie de la lame fusible est rendu unitaire par exemple en soudant ces pièces les unes aux autres.

Comme il apparaît sur la figure 3, les deux pièces fixes associées au piston 9 sont constituées respectivement d'une première tige cylindrique 47 s'insérant avec un léger jeu dans le piston sensiblement jusqu'au niveau de son orifice 12 et étant fixée à l'une de ses extrémités, par exemple par soudage, à l'embout conducteur 3, et d'une seconde tige cylindrique 48 s'insérant dans une ouverture centrale percée dans le fond 10 du piston et se terminant par un col venant enserrer, avec l'autre extrémité de la première tige, la lame fusible 45. Cette seconde tige cylindrique 48 présente un diamètre inférieur au diamètre interne du piston de façon à y délimiter l'espace 16 de volume variable dit d'expansion des gaz qui communique avec l'orifice 12 du piston associé 9.

De la même façon, on a représenté en 50 et 51 sur la figure 3, les deux tiges cylindriques de support associées à l'autre piston 18, avec la tige 50 fixée, par exemple par soudage, à l'autre embout conducteur 4, et avec la tige 51 délimitant l'espace interne 25 de volume variable communiquant avec l'orifice 20.

Cette cartouche 1, illustrée sur les figures 3 et 4, comporte également deux pièces cylindriques intermédiaires 54 et 55 montées respectivement entre les deux extrémités du corps 2 et les deux embouts 3 et 4. Ces deux pièces, dont une seule est visible sur la figure 5, sont chacune creusées de deux ouvertures reliées entre elles par un conduit interne transversal à l'axe du piston associé, et sont chacune pourvues d'une surface d'appui formant épaulement, respectivement 56 et 57, réalisée au niveau de l'entrée de leur conduit et venant se positionner dans le logement associé du corps prévu pour recevoir le piston.

Ainsi, comme précédemment, lors de l'apparition d'une surintensité ou d'un court-circuit, la lame fusible se scinde en deux parties (45a, 45b sur la figure 4) au niveau de son logement dans les deux orifices en regard, et l'énergie de l'arc électrique apparaissant entre ces deux parties de lame propulse les deux pistons en sens inverses selon les flèches A et B sur la figure 3.

En fin de course illustrée sur la figure 4, les deux pistons 9 et 18 viennent en butée respectivement sur les deux épaulements 56 et 57 des deux pièces intermédiaires, et leur mouvement est amorti au moyen de deux bagues annulaires en élastomère 59 et 60 fixées respectivement, par exemple par collage, sur la surface externe de leurs fonds respectifs.

Cette variante de cartouche fusible cylindrique se distingue essentiellement de la précédente par le fait que les gaz propulsant les pistons sont détendus non plus vers l'extérieur de la cartouche mais désormais à l'intérieur de la cartouche elle-même.

A cet effet, la figure 5 illustre le trajet suivi par les gaz se détendant dans la cartouche après propulsion d'un seul piston représenté sur cette figure, tel que, par exemple, le piston 9. Il va de soi que le trajet suivi par les gaz propulsant l'autre piston est le symétrique par rapport à l'axe de la cartouche de celui illustré sur la figure 5. Ainsi, lorsque le piston 9 est en fin de course (figure 4), les gaz dégagés par l'arc électrique s'échappent du piston par une ouverture centrale pratiquée dans son fond, puis traversent la bague annulaire 59 associée et pénètrent dans le conduit interne de la pièce intermédiaire 55. En sortie de ce conduit, les gaz s'évacuent dans un autre conduit communiquant, repéré en 62 sur la figure 5, creusé longitudinalement dans le corps 2 et en extrémité duquel les gaz sont désormais suffisamment détendus. On a illustré par les diverses flèches sur la figure 5 le trajet suivi par ces gaz pour se détendre.

La figure 6 représente en coupe une cartouche fusible du type à couteaux 70 selon l'invention avant apparition de l'arc électrique, et la figure 7 représente en coupe cette même cartouche après apparition de l'arc dont le cisaillement est réalisé sur le même principe que précédemment décrit, à savoir par le déplacement en sens inverses de deux pistons propulsés chacun par l'énergie de l'arc.

Ainsi, sur la figure 6, cette cartouche à couteaux 70, de calibre par exemple 1 OOOA/1 000 V, comporte un corps parallélépipédique 72 en matière isolante, d'axe XX', creusé des deux logements identiques 7 et 8 recevant respectivement les deux pistons mobiles en sens inverses 9 et 18. Ces pistons se présentent sous forme de manchons cylindriques, d'axes respectifs YY' et ZZ', avec des fonds respectifs 10 et 19 percés chacun d'une ouverture centrale. Les pistons sont également percés latéralement des orifices 12 et 20 communiquant l'un avec l'autre au niveau de l'axe XX' et dans lesquels passe perpendiculairement à cet axe l'élément fusible constitué par exemple par la lame conductrice 45.

D'une manière analogue à la cartouche décrite en référence aux figures 3 et 4, cette cartouche à couteaux comporte également deux ensembles de deux pièces fixes chacun, entre lesquelles est enserrée une partie de la lame fusible 45. On a représenté, en 47 et 50, les deux barreaux cylindriques en matériau conducteur fixés à l'une de leurs extrémités respectivement à deux plaques conductrices 74 et 75 et, en 48 et 51, les deux autres barreaux conducteurs formant bouchons délimitant respectivement les deux espaces internes 16 et 25 de volume variable communiquant avec les orifices des deux pistons. Comme précédemment, les deux barreaux d'un même ensemble sont rendus solidaires avec une partie de la lame fusible par exemple par soudage.

Comme il apparaît sur les figures 6 et 7, les deux embouts ou couteaux 78 et 79 en matériau conducteur sont montés perpendiculairement aux deux plaques 74 et 75 au niveau de l'axe XX' et sont fixés à celles-ci par exemple par soudage. On notera qu'on peut réaliser en une seule pièce chaque plaque avec son couteau.

La cartouche à couteaux 70 comporte également deux plaques formant embases isolantes 81 et 82 disposées respectivement entre le corps 72 et les plaques 74 et 75, et sur chacune desquelles sont montées fixement des pièces formant talons isolants, par exemple au nombre de deux, repérés en 85 et 86 sur la figure 8. Dans un souci de clarté, on a représenté uniquement les deux talons de l'embase 82, ceux de l'embase 81 étant disposés symétriquement par rapport à un axe perpendiculaire à l'axe XX'

Sur la figure 8, les deux talons 85 et 86 sont chacun percés de deux ouvertures reliées entre elles par un conduit interne en positionnant l'entrée du conduit dans le talon 85 en regard du logement prévu pour le piston 9. De plus, cette entrée du conduit présente une partie formant épaulement 88 (figure 8) destinée à recevoir le piston 9. On a repéré en 89 sur la figure 6 l'épaulement destiné à recevoir l'autre piston 18.

Comme précédemment, lors de l'apparition d'une surintensité ou d'un court-circuit, la lame fusible se scinde en deux parties (45a, 45b sur la figure 7) et l'énergie de l'arc électrique apparaissant entre ces deux parties de lame propulse les deux pistons en sens inverses selon les flèches A et B sur la figure 6. En fin de course représentée sur la figure 7, les deux pistons viennent en butée sur les deux épaulements 88 et 89 des deux talons homologues, et leur mouvement est amorti au moyen de plusieurs bagues annulaires identiques en élastomère 91 et 92 fixées par exemple par collage sur lesdits épaulements.

La figure 8 illustre principalement le trajet suivi par les gaz se détendant à l'intérieur de la cartouche après propulsion de l'un des pistons. Il est bien entendu que le trajet des gaz propulsant l'autre piston est symétrique de celui représenté sur cette figure 8.

Ainsi, lorsque le piston par exemple 9 est en fin de course (figure 7), les gaz dégagés par l'arc électrique s'échappent du piston par son ouverture centrale puis traversent les bagues amortisseurs 91, et se détendent dans un ensemble de conduits reliés les uns aux autres et constitués par ceux creusés dans les talons 85 et 86 et par quatre autres conduits, repérés en 94, 95, 96 et 97 sur la figure 8, creusés dans le corps 72. Ce trajet de détente des gaz est illustré par les diverses flèches sur la figure 8.

On notera qu'il est également possible de monter en extrémité de chaque piston un ressort (non représenté) d'élasticité appropriée qui participe, d'une part, à la détente du piston notamment dans le cas de faibles intensités de surcharge et, d'autre part, à l'amortissement du mouvement de celui-ci en fin de course sans rebondissement, sans sortir du cadre de l'invention.

## Revendications

1. Cartouche de coupe-circuit comportant : un corps (2 ; 72) en matériau isolant ; deux pistons creux (9, 18), en matériau isolant coulissant selon l'axe longitudinal (XX') du corps (2 ; 72) et destinés à être déplacés sous l'action des vapeurs métalliques répandues dans la cavité de chaque piston au moment de la volatilisation du fusible (27 ; 45), ce dernier traversant les pistons (9, 18) à travers deux ouvertures et comportant à l'intérieur des pistons (9,18) une portion de section amincie du fusible (27 ; 45), des orifices (12, 20) étant prévus dans chaque piston (9, 18) pour évacuer les gaz après déplacement des pistons, caractérisé en ce que les deux faces terminales opposées perpendiculaires à l'axe (XX') du corps (2 ; 72) portent respectivement deux embouts (3-4 ; 78-79) en matériau conducteur ; un élément fusible (27 ; 45) étant relié électriquement aux deux embouts, et en ce que les deux pistons (9, 18) sont mobiles en translation en des sens inverses l'un de l'autre entre une position de repos prise avant apparition d'un arc électrique et une position où l'arc est.cisaillé, les orifices (12, 20) des deux pistons (9, 18) étant latéraux et venant en regard l'un de l'autre, les deux pistons étant traversés par ladite section amincie de l'élément fusible (27 ; 45) lorsqu'ils sont en position de repos, chaque orifice (12, 20) communiquant avec un espace de volume d'expansion (16 ; 25) délimité à l'intérieur du piston associé et destiné à recueillir lesdits gaz, de sorte qu'au moment de l'apparition de l'arc électrique dans les orifices (12, 20), la pression des gaz dégagés par l'arc exerce sur chacun des pistons (9, 18) une force qui provoque leur déplacement en sens inverses vers la position où l'arc est cisaillé ; des moyens formant butée (31-32 ; 56-57 ; 88-89) logés dans le corps (2 ; 72) et associés à chaque piston pour recevoir celui-ci en fin de course ; et des moyens pour évacuer les gaz après propulsion de chaque piston.

2. Cartouche selon la revendication 1, caractérisée en ce que chaque espace (16 ; 25) de volume d'expansion des gaz est délimité à l'intérieur du piston associé au moyen d'au moins une pièce fixe supportant l'élément fusible et logée dans le piston.

3. Cartouche selon les revendications 1 et 2, caractérisée en ce que les deux pistons mobiles (9, 18) sont identiques et sont disposés avec un faible jeu l'un par rapport à l'autre, et en ce que les pièces fixes de support logées à l'intérieur de chacun des pistons associés sont également identiques.

4. Cartouche selon l'une des revendications 1 à 3, caractérisée en ce qu'elle comporte des moyens (38-39 ; 59-60 ; 91-92) pour amortir le mouvement de chaque piston en fin de course, disposés entre le piston et les moyens formant butée.

5. Cartouche selon l'une des revendications 2 à 4, caractérisée en ce que le corps (2) est de forme cylindrique, en ce que chaque piston mobile est constitué par un premier manchon cylindrique (9 ; 18) pourvu latéralement dudit orifice (12 ; 20) et susceptible de se déplacer axialement dans le corps, en ce que chaque pièce fixe de support est constituée par un second manchon cylindrique (13 ; 22) en matériau isolant, de longueur inférieure au premier manchon et venant s'insérer dans celui-ci, chacun des premier et second manchons étant fermé du même côté à l'une de leurs extrémités pour délimiter entre elles l'espace (16 ; 25) de volume d'expansion des gaz, et en ce que l'élément fusible est constitué par un fil (27) traversant l'orifice de chaque premier manchon ainsi que l'espace de volume. d'expansion associé et pénétrant dans le second manchon associé par une ouverture centrale pratiquée à son extrémité fermée pour venir se fixer à ses deux extrémités sur les deux embouts, chaque premier manchon glissant le long du second manchon associé au moment de l'apparition de l'arc électrique.

6. Cartouche selon la revendication 5, caractérisée en ce que le fil fusible (27) présente une section réduite au niveau de son passage à travers l'orifice (12 ; 20) et l'espace (16 ; 25) de volume d'expansion associé de chaque premier manchon.

7. Cartouche selon l'une des revendications précédentes, caractérisée en ce que les moyens formant butée comportent un tube cylindrique (31 ; 32) associé à chaque piston mobile et axialement aligné avec celui-ci, ce tube communiquant directement avec l'extérieur par une ouverture pratiquée dans l'un des embouts (3, 4).

8. Cartouche selon l'une des revendications 4 à 7, caractérisée en ce que les moyens d'amortissement du mouvement de chaque piston comportent un coussin (38 ; 39) en élastomère fixé en extrémité du piston.

9. Cartouche selon l'une des revendications précédentes, caractérisée en ce que les moyens d'évacuation des gaz après propulsion de chaque piston comportent une première lumière (41) ménagée dans une face latérale du piston (9 ; 18) qui est opposée à celle pourvue de l'orifice, et une seconde lumière (42) ménagée latéralement dans le corps (2) de telle sorte qu'après propulsion du piston, ces première et seconde lumières viennent en regard l'une de l'autre pour permettre aux gaz contenus dans l'espace de volume d'expansion de s'y échapper:

10. Cartouche selon l'une des revendications 2 à 4, caractérisée en ce que le corps (2) est de forme cylindrique, en ce que chaque piston mobile est constitué par un manchon cylindrique (9 ; 18) pourvu latéralement dudit orifice (12 ; 20) et susceptible de se déplacer axialement dans le corps, le manchon comportant une face terminale percée d'une ouverture centrale, en ce que l'élément fusible est constitué par une lame (45), et en ce que chaque pièce fixe de support comporte deux éléments formant tiges cylindriques (47-48 ; 50-51) en matériau conducteur, axialement alignées, rendues solidaires l'une de l'autre et entre lesquelles est montée fixement une partie de la lame, ces deux tiges venant s'insérer dans le manchon associé avec l'une d'elles délimitant avec le manchon du côté de sa face terminale ledit espace (16 ; 25) de volume d'expansion des gaz, et l'autre tige étant fixée à son extrémité sur l'un des embouts, chaque manchon glissant le long de la tige fixée à l'embout associé au moment de l'apparition de l'arc électrique.

11. Cartouche selon les revendications 1 et 10, caractérisée en ce que les moyens d'évacuation des gaz après propulsion de chaque piston comportent un ensemble de conduits communiquant les uns avec les autres et pratiqués les uns dans le corps (2) et les autres dans deux pièces cylindriques intermédiaires (54, 55) venant se monter dans le corps (2) respectivement entre les deux extrémités de ce dernier et les deux embouts (3, 4).

12. Cartouche selon les revendications 1 et 11, caractérisée en ce que les moyens formant butée comportent une partie formant épaulement (56 ; 57) réalisée dans chaque pièce intermédiaire et venant se placer dans le logement du corps prévu pour chaque piston.

13. Cartouche selon les revendications 4 et 10 à 12, caractérisée en ce que les moyens d'amortissement du mouvement de chaque piston comportent une bague annulaire (59 ; 60) en élastomère fixée en extrémité du piston et communiquant avec l'ouverture centrale percée dans la face terminale de celui-ci.

14. Cartouche selon l'une des revendications 2 à 4, caractérisée en ce que le corps (72) est de forme sensiblement parallélépipédique, en ce que chaque embout est constitué par une plaque (74 ; 75) sur laquelle est montée perpendiculairement une pièce formant couteau (78 ; 79), en ce que chaque piston mobile est constitué par un manchon cylindrique (9 ; 18) pourvu latéralement dudit orifice (12 ; 20) et susceptible de se déplacer axialement dans le corps, le manchon comportant une face terminale percée d'une ouverture centrale, en ce que l'élément fusible est constitué par une lame (45), et en ce que chaque pièce fixe de support comporte deux éléments formant barreaux cylindriques (47-48 ; 50-51) en matériau conducteur, axialement alignés, rendus solidaires l'un de l'autre et entre lesquels est montée fixement une partie de la lame, ces deux barreaux venant s'insérer dans le manchon associé avec au moins l'un d'eux délimitant avec le manchon du côté de sa face terminale ledit espace (16 ; 25) de volume d'expansion des gaz, et l'autre barreau étant fixé à son extrémité sur la plaque de l'un des embouts, chaque manchon glissant le long du barreau fixé à la plaque de l'embout associé au moment de l'apparition de l'arc électrique.

15. Cartouche selon les revendications 1 et 14, caractérisée en ce que les moyens d'évacuation des gaz après propulsion de chaque piston comportent un ensemble de conduits communiquant les uns avec les autres et pratiqués les uns dans le corps et les autres dans des pièces formant talons (85, 86) montés fixement sur deux embases (81, 82) disposées respectivement entre les deux extrémités du corps et les deux embouts, l'un des talons de chaque embase ayant un conduit dont l'entrée est placée en regard du logement prévu pour chaque piston pour y recevoir les gaz dégagés par l'arc.

16. Cartouche selon les revendications 1 et 15, caractérisée en ce que les moyens formant butée comportent une partie formant épaulement (88 ; 89) réalisé dans chaque talon au niveau de l'entrée de son conduit qui communique avec le logement du corps prévu pour chaque piston.

17. Cartouche selon les revendications 4 et 16, caractérisée en ce que les moyens d'amortissement du mouvement de chaque piston comportent au moins une bague annulaire (91 ; 92) en élastomère venant se fixer sur l'épaulement de chaque talon associé et communiquant avec l'ouverture centrale percée dans la face terminale du piston associé.

## Claims

1. A circuit-breaker cartridge comprising :a body (2, 72) made from an insulating material ; two hollow pistons (9,18) made from an insulating material sliding along the longitudinal axis (XX') of the body (2, 72) and movable under the action of metal vapors expanding in the cavity of each piston at the time of melting of the fuse (27, 45), this latter passing through the pistons (9, 12) through two openings and comprising inside the pistons (9, 18) a portion with reduced section of the fuse (27, 45), orifices (12; 20) being provided in each piston (9, 18) for discharging the gases after movement of the pistons, characterized in that the two opposite end faces perpendicular to the axis (XX') of the body (2, 72) bear respectively two end pieces (3-4 ; 78-79 ;) made from a conducting material ; a fuse element (27, 45) being electrically connected to the two end pieces, and in that the two pistons (9, 18) are movable in translation in opposite directions with respect to each other between a rest position taken before the appearance of an electric arc and a position in which the arc is sheared, the orifices (12, 20) of the two pistons (9, 18) being pierced laterally and coming opposite each other, the two pistons (9, 18) being traversed by said reduced section portion of the fuse element (27, 45) when they are in the rest position, each orifice (12, 20) communicating with an expansion volume space (16, 25) defined inside the associated piston and intended for collecting said gases, so that, when the electric arc appears in the orifices (12, 20), the pressure of the gases released by the arc exerts on each of the pistons (9, 18) a force which causes movement thereof in opposite directions towards the position where the arc is sheared ; stop forming means (31-32 ; 56-57 ; 88-89) housed in the body (2, 72) and associated with each piston for receiving this latter at the end of travel ; and means for discharging the gases after propulsion of each piston.

2. The cartridge as claimed in claim 1, characterized in that said gas expansion volume space (16, 25) is defined inside the associated piston by means of at least one fixed piece supporting the fuse element and housed in the piston.

3. The cartridge as claimed in claims 1 and 2, characterized in that the two mobile pistons (9, 18) are identical and are disposed with a small clearance will respect to each other, and in that the fixed support pieces housed inside each of the associated pistons are also identical.

4. The cartridge as claimed in one of claims 1 to 3, characterized in that it comprises means (38-39; 59-60 ; 91-92) for damping the movement of each piston at the end of travel, disposed between the piston and the stop forming means.

5. The cartridge as claimed in one of claims 2 to 4, characterized in that the body (2) is cylindrical in shape, in that each mobile piston is formed by a first cylindrical sleeve (9, 18) provided laterally with said orifice (12, 20) and able to move axially in the body, in that each fixed support piece is formed by a second cylindrical sleeve (13, 22) made from an insulating material, of a length less than the first sleeve and insertable therein, each of the first and second sleeves being closed on the same side at one of their ends for defining therebetween said gas expansion volume space (16, 25),and in that said fuse element is formed by a wire (27) passing through the orifice of each first sleeve as well as the associated expansion volume space and penetrating into the second associated sleeve through a central opening formed at its closed end for fixing at both its ends to said two end pieces, each first sleeve sliding along the second associated sleeve when the electric arc appears.

6. The cartridge as claimed in claim 5, characterized in that said fuse wire (27) has a reduced section where it passes through said orifice (12, 20) and said associated expansion volume space (16, 25) of each first sleeve.

7. The cartridge as claimed in one of the preceding claims, characterized in that the stop forming means comprise a cylindrical tube (31, 32) associated with each mobile piston and axially aligned therewith, this tube communicating directly with the outside through an opening formed in one of the end pieces (3, 4).

8. The cartridge as claimed in one of claims 4 to 7, characterized in that the means for damping the movement of each piston comprise an elastomer cushion (38, 39) fixed to the end of the piston.

9. The cartridge as claimed in one of the preceding claims, characterized in that the means for discharging the gases after the propulsion of each piston comprise a first aperture (41) formed in a lateral face of the piston (9, 18) which is opposite that provided with the orifice and a second aperture (42) formed laterally in the body (2) so that after propulsion of the piston these first and second apertures come opposite each other so as to allow the gases contained in the expansion volume space to escape therethrough.

10. The cartridge as claimed in one of claims 2 to 4, characterized in that the body (2) is cylindrical in shape, in that each mobile piston is formed by a cylindrical sleeve (9, 18) provided laterally with said orifice (12, 20) and able to move axially in the body, the sleeve comprising an end face pierced with a central opening, in that the fuse element is formed by a strip (45) and in that each fixed support piece comprises two cylindrical rod means (47-48 ; 50-51) made from a conducting material, aligned axially and fixed together and between which a part of the strip is fixedly mounted, these two rods being insertable in the associated sleeve with one of them defining said gas expansion volume space (16, 25) with the sleeve on its end face side and the other rod being fixed at its end to one of the end pieces, each sleeve sliding along the rod fixed to the associated end piece when the electric arc appears.

11. The cartridge as claimed in claims 1 and 10, characterized in that said means for discharging the gases after propulsion of each piston comprise an assembly of ducts communicating with each other formed some in the body (2) and others in two intermediate cylindrical pieces (54, 55) which are mounted in the body (2) respectively between the two ends thereof and the two pieces (3, 4).

12. The cartridge as claimed in claims 1 and 11, characterized in that said stop forming means comprise a shoulder forming part (56, 57) formed in each intermediate piece and positioned in the housing of the body provided for each piston.

13. The cartridge as claimed in claims 4 and 10 to 12, characterized in that said means for damping the movement of each piston comprise an annular elastomer ring (59, 60) fixed at the end of the piston and communicating with the central opening pierced in the end face thereof.

14. The cartridge as claimed in one of claims 2 to 4, characterized in that the body (72) is substantially parallelepipedic in shape, in that each end piece is formed by a plate (74, 75) on which a knife forming piece (78, 79) is mounted perpendicularly, in that each mobile piston is formed by a cylindrical sleeve (9, 18) provided laterally with said orifice (12, 20) and able to move axially in the body, the sleeve comprising an end face pierced with a central opening, in that the fuse element is formed by a strip (45), and in that each fixed support piece comprises two elements forming cylindrical bars (47-48 ; 50-51) made from a conducting material, aligned axially and fixed together and between which is fixedly mounted a part of the strip, these two bars being inserted in the associated sleeve with at least one of them defining said gas expansion volume space (16, 25) with the sleeve on the end face side thereof, while the other bar is fixed at its end to the plate of one of the end pieces, each sleeve sliding along the bar fixed to the plate of the associated end piece when the electric arc appears.

15. The cartridge as claimed in claims 1 and 14, characterized in that the means for discharging the gases after propulsion of each piston comprise an assembly of ducts communicating with each other, some provided in the body and others in parts forming heels (85, 86) mounted fixedly on two bases (81, 82) disposed respectively between the two ends of the body and the two end pieces, one of the heels of each base having a duct whose inlet is placed opposite the housing provided for each piston for receiving therein the gases released by the arc.

16. The cartridge as claimed in claims 1 and 15, characterized in that the stop forming means comprise a shoulder forming part (88, 89) provided in each heel at the level of the inlet of its duct which communicates with the housing of the body provided for each piston.

17. The cartridge as claimed in claims 4 and 16, characterized in that the means for damping the movement of each piston comprise at least one annular elastomer ring (91, 92) fixed to the shoulder of each associated heel and communicating with the central opening pierced in the end face of the associated piston.

## Patentansprüche

1. Stromkreisunterbrecherpatrone mit : einem Körper (2, 72) aus Isoliermaterial zwei hohlen Kolben (9, 18) aus Isoliermaterial, die entlang der Längsachse (XX') des Körpers (2, 72) gleiten und unter der Wirkung der sich im Hohlraum jedes Kolbens bei der Schmelzung der Sicherung (27, 45) ausbreitenden Metalldämpfe verschoben werden, wobei die Sicherung die Kolben (9, 18) mittels zweier Öffnungen durchquert und innerhalb der Kolben (9, 18) einen Teil mit vermindertem Querschnitt der Sicherung (27, 45) aufweist und Öffnungen (12, 20) in jedem Kolben (9, 18) zur Ableitung der Gase nach der Verschiebung der Kolben vorgesehen sind, dadurch gekennzeichnet, dass die beiden gegenüberliegenden, senkrecht zur Achse (XX') des Körpers (2, 72) verlaufenden Endflächen jeweils zwei Ansätze (3-4 ; 78-79) aus leitendem Material tragen und ein Sicherungsteil (27, 45) elektrisch an die zwei Ansätze angeschlossen ist, und dass die beiden Kolben (9, 18) in entgegengesetzten Richtungen im Verhältnis zueinander verschiebbar sind, zwischen einer vor dem Erscheinen eines elektrischen Bogens eingenommenen Ruhestellung und einer Stellung, in welcher der Bogen geschert wird, wobei die Öffnungen (12, 20) der beiden Kolben (9, 18) seitlich angeordnet sind und eine Stellung einnehmen können, in der sie einander gegenüberliegen und die beiden Kolben (9, 18) von besagtem Abschnitt mit vermindertem Querschnitt des Sicherungselementes (27, 45) durchquert werden, wenn sie sich in der Ruhestellung befinden, wobei jede Öffnung (12, 20) mit einem Expansionsraum (16, 25) in Verbindung steht, der im Inneren des zugeordneten Kolbens abgegrenzt und zur Aufnahme der besagten Gase bestimmt ist, sodass im Augenblick wo der Lichtbogen in den Öffnungen (12, 20) erscheint, der Druck der vom Bogen freigesetzten Gase auf jeden Kolben (9, 18) eine Kraft ausübt, welche ihre Verschiebung in entgegengesetzte Richtungen bewirkt, in eine Stellung, wo der Bogen geschert wird ; einen Anschlag bildende Mittel (31-32; 56-57 ; 88-89) welche im Körper (2, 72) angeordnet und jedem Kolben zugeordnet sind, um diesen am Ende seines Hubs aufzufangen und Mittel, um die Gase nach dem Vortrieb jedes Kolbens abzuführen.

2. Patrone nach Anspruch 1, dadurch gekennzeichnet, dass jeder Gasexpansionsraum (16, 25) innerhalb des zugeordneten Kolbens durch mindestens ein stationäres Teil, welches das Sicherungselement trägt und im Kolben angeordnet ist, abgegrenzt wird.

3. Patrone nach den Ansprüchen 1 und 2, dadurch gekennzeichnet, dass die beiden beweglichen Kolben (9,18) identisch sind und mit wenig Spielraum im Verhältnis zueinander angeordnet sind und dass die stationären Trägerelemente die im Inneren eines jeden der zugeordneten Kolben angeordnet sind, gleichfalls identisch sind.

4. Patrone nach einem der Ansprüche 1 bis 3, dadurch gekennzeichnet, dass sie Mittel (38-39 ; 59-60 ; 91-92) zur Dämpfung der Bewegung eines jeden Kolbens am Ende seines Hubs aufweist, welche zwischen dem Kolben und den Anschlagsmitteln angeordnet sind.

5. Patrone nach einem der Ansprüche 2 bis 4, dadurch gekennzeichnet, dass der Körper (2) eine zylindrische Form hat, dass jeder bewegliche Kolben aus einem ersten zylindrischen Stutzen (9, 18) besteht, der seitlich mit der besagten Öffnung (12, 20) versehen ist und axial im Körper beweglich ist, dass jedes stationäre Trägerteil aus einem zweiten zylindrischen Stutzen (13, 22) aus Isoliermaterial besteht, der kürzer ist als der erste Stutzen und in diesen eingeführt wird, wobei ein Ende eines jeden der ersten und zweiten Stutzen auf der gleichen Seite geschlossen ist, um zwischen diesen beiden Enden den Gasexpansionsraum (16, 25) abzugrenzen und dass das Sicherungselement aus einem Draht (27) besteht, der durch die Öffnung jedes ersten Stutzens, sowie den zugeordneten Expansionsraum verläuft und in den zweiten zugeordneten Stutzen durch eine am geschlossenen Ende angebrachte zentrale Öffnung eindringt, um mit beiden Enden an den beiden Ansätzen befestigt zu werden, wobei jeder erste Stutzen beim Erscheinen des Lichtbogens an dem zweiten zugeordneten Stutzen entlanggleitet.

6. Patrone nach Anspruch 5, dadurch gekennzeichnet, dass der Sicherungsdraht (27) da wo er die Öffnung (12, 20) und den zugeordneten Expansionsraum (16, 25) jedes ersten Stutzens durchquert, einen verminderten Querschnitt aufweist.

7. Patrone nach einem der vorhergehenden Ansprüche, dadurch gekennzeichnet, dass die einen Anschlag bildenden Mittel ein zylindrisches Rohr (31, 32) aufweisen, das jedem beweglichen Kolben zugeordnet und axial in Reihe im Verhältnis zu diesem ausgerichtet ist, wobei dieses Rohr direkt mit der Aussenatmosphäre durch eine in einem der Ansätze (3, 4) angebrachte Öffnung in Verbindung steht.

8. Patrone nach einem der Ansprüche 4 bis 7, dadurch gekennzeichnet, dass die Mittel zur Dämpfung der Bewegung eines jeden Kolbens ein am Ende des Kolbens angebrachtes Kissen aus Elastomer (38, 39) aufweisen.

9. Patrone nach einem der vorhergehenden Ansprüche, dadurch gekennzeichnet, dass die Mittel, um die Gase nach dem Vortrieb eines jeden Kolbens abzuführen ein in einer der mit der Öffnung versehenen Seite entgegensetzten Seitenfläche des Kolbens (9, 18) angebrachtes Schlitzloch (41) aufweisen und ein zweites Schlitzloch (42) das seitlich im Körper (2) so angebracht ist, dass nach dem Vortrieb des Kolbens besagtes erstes und zweites Loch sich in einander gegenüberliegende Stellungen begeben, damit die im Expansionsraum enthaltenen Gase diesen verlassen können.

10. Patrone nach einem der Ansprüche 2 bis 4, dadurch gekennzeichnet, dass der Körper (2) eine zylindrische Form aufweist, dass jeder bewegliche Kolben aus dem zylindrischen Stutzen (9, 18) besteht, der seitlich mit besagter Öffnung (12, 20) versehen und axial im Körper beweglich ist, wobei eine Endfläche des Stutzens mit einer zentralen Öffnung versehen ist, dass das Sicherungselement aus einer Zunge (45) besteht und dass jedes stationäre Trägerteil zwei Elemente aus leitendem Material in Form von zylindrischen Stiften (47-48, 50-51) aufweist, die axial in Reihe angeordnet und miteinander verbunden sind, und zwischen denen ein Teil der Zunge stationär angeordnet ist, wobei besagte beiden Stifte in den zugeordneten Stutzen eindringen und einer mit dem Stutzen auf seiner Endflächenseite besagtes Gasexpansionsvolumen (16, 25) bildet und das Ende des anderen Stiftes an einem der Ansätze befestigt ist und beide Stutzen beim Auftreten des elektrischen Lichtbogens den am zugeordneten Ansatz befestigten Stift entlanggleiten.

11. Patrone nach den Ansprüchen 1 und 10, dadurch gekennzeichnet, dass die Mittel, um die Gase nach dem Vortrieb eines jeden Kolbens abzuführen, eine Anzahl von Kanälen aufweist, die miteinander in Verbindung stehen und von denen einige im Körper (2) und andere in zwei zylindrischen Zwischenstücken (54, 55) angebracht sind, die im Körper (2) jeweils zwischen den beiden Enden des letzteren und den zwei Ansätzen (3, 4) angeordnet sind.

12. Patrone nach einem der Ansprüche 1 und 11, dadurch gekennzeichnet, dass die einen Anschlag bildenden Mittel einen Absatz bildende Mittel (56, 57) aufweisen, die in jedem Zwischenstück geformt sind und sich in den für jeden Kolben vorgesehenen Raum im Körper einfügen.

13. Patrone nach den Ansprüchen 4 und 10 bis 12, dadurch gekennzeichnet, dass die Mittel zur Dämpfung der Bewegung eines jeden Kolbens einen Ring (59, 60) aus Elastomer aufweisen, der am Ende des Kolbens befestigt ist und mit der in dessen Endfläche gebohrten zentralen Öffnung in Verbindung steht.

14. Patrone nach einem der Ansprüche 2 bis 4, dadurch gekennzeichnet, dass der Körper (72) im wesentlichen eine Parallelepipedform hat, dass jeder Ansatz aus einer Platte (74, 75) besteht, auf der senkrecht ein ein Messer bildendes Teil (78, 79) angebracht ist, dass jeder bewegliche Kolben aus einem zylindrischen Stutzen (9, 18) besteht, der seitlich besagte Öffnung (12, 20) aufweist und axial im Körper beweglich ist, wobei der Stutzen eine mit einer zentral gebohrten Öffnung versehene Endfläche aufweist, dass das Sicherungselement aus einer Zunge (45) besteht und dass jedes stationäre Trägerteil zwei Elemente in Form von zylindrischen Stiften (47-48, 50-51) aus leitendem Material aufweist, die axial in Reihe angeordnet und miteinander verbunden sind, zwischen denen ein Teil der Zunge stationär angeordnet ist, wobei besagte beiden Stifte in den zugeordneten Stutzen eindringen und mindestens einer mit dem Stutzen auf der Endflächenseite besagten Gasexpansionsraum (16, 25) abgrenzt und das Ende des anderen Stiftes auf der Platte eines der Ansätze befestigt ist und jeder Stutzen, beim Auftreten des elektrischen Lichtbogens den auf der Platte des zugeordneten Ansatzes befestigten Stift entlanggleitet.

15. Patrone nach einem der Ansprüche 1 und 14, dadurch gekennzeichnet, dass die Mittel, um die Gase nach dem Vortrieb eines jeden Kolbens abzuführen, eine Anzahl von Kanälen aufweisen, die miteinander in Verbindung stehen und von denen einige im Körper und andere in Teilen angebracht sind, die Nasen (85, 86) bilden und fest auf zwei Befestigungsflächen (81, 82) montiert sind, die jeweils zwischen den beiden Enden des Körpers und den zwei Ansätzen angeordnet sind, wobei eine der Nasen jeder Befestigungsfläche einen Kanal aufweist, dessen Eingang sich gegenüber der für den jeweiligen Kolben vorgesehenen Behausung befindet, um die vom Lichtbogen abgegebenen Gase aufzunehmen.

16. Patrone nach Anspruch 1 und 15, dadurch gekennzeichnet, dass die einen Anschlag bildenden Mittel einen einen Absatz formenden Teil (88, 89) aufweisen, der in jeder Nase in Höhe des Kanaleingangs angeordnet ist, welcher mit der für jeden Kolben vorgesehenen Behausung im Körper in Verbindung steht.

17. Patrone nach den Ansprüchen 4 und 16, dadurch gekennzeichnet, dass die Mittel zur Dämpfung der Bewegung eines jeden Kolbens mindestens einen Ring (91, 92) aus Elastomer aufweisen, der auf dem Absatz jeder zugeordneten Nase befestigt wird und mit der in die Endfläche des zugeordneten Kolbens zentral gebohrten Öffnung in Verbindung steht.
